# EUROPÄISCHE PATENTANMELDUNG

(11) **EP 3 117 962 A1**
(43) Veröffentlichungstag der Anmeldung: **18.01.2017**
(21) Anmeldenummer: 15177226.6
(22) Anmeldetag: 17.07.2015
(51) Int. Cl.: B25D 17/06, B25D 11/12

(54) **HANDWERKZEUGMASCHINE**

(71) Anmelder: HILTI Aktiengesellschaft, 9494 Schaan (LI)
(72) Erfinder: Liebert, Bernhard, 85235 Pfaffenhofen A.D. Glonn (DE); Koch, Olaf, 86916 Kaufering (DE); Jaromin, Jerome, 81671 München (DE)
(74) Vertreter: Hilti Aktiengesellschaft Corporate Intellectual Property

(57) **Zusammenfassung**

Eine Schlagwerk hat einen in einem Führungsrohr längs einer Bewegungsachse **17** geführten Erregerkolben und einen über eine pneumatische Kammer an den Erregerkolben angekoppelten Schläger**,** wobei eine Kolbenwand **22** des Erregerkolbens das Führungsrohr berührt. Ein Pleuel **18** ist an einem Ende mit einem Kolbenbolzen **28** in dem Erregerkolben befestigt ist und mit einem anderen Ende mit dem Elektromotor gekoppelt ist. Ein Lager **29** zum Lagern des Kolbenbolzens **28** ist durch einen Kolbenboden **24** des Erregerkolbens und eine in den Erregerkolben eingesetzte, dem Kolbenboden **24** gegenüberliegende Verschlussplatte **36** gebildet. Ein Drehverschluss ist durch eine in einer Drehrichtung um die Bewegungsachse **17** verlaufende Nut in der Kolbenwand **22** des Erregerkolbens und einem radial vorstehenden Flügel **40** der Verschlussplatte **36** gebildet ist. Ein Sperrhaken zum Verriegeln des Flügels **40** entgegen der Drehrichtung kann in radialer Richtung zwischen einer verriegelnden Stellung und einer freigebenden Stellung verschwenkt werden, wobei der Sperrhaken in der freigebenden Stellung in radialer Richtung über die Außenabmessung der Kolbenwand **22** ausgelenkt ist.

## Beschreibung

### GEBIET DER ERFINDUNG

Die vorliegende Erfindung betrifft eine meißelnde oder bohrmeißelnde Handwerkzeugmaschine.

Ein Bohrhammer ist aus der EP 2 857 149 bekannt. Der Bohrhammer hat ein pneumatisches Schlagwerk mit einem in einem Führungsrohr geführten Erregerkolben. Ein Verschlussplatte klemmt ein Pleuel in dem Erregerkolben an.

### OFFENBARUNG DER ERFINDUNG

Eine erfindungsgemäße Handwerkzeugmaschine hat einen Werkzeughalter zum Haltern eines Werkzeugs, einen Elektromotor und ein pneumatisches Schlagwerk. Das Schlagwerk hat einen in einem Führungsrohr längs einer Bewegungsachse geführten Erregerkolben und einen über eine pneumatische Kammer an den Erregerkolben angekoppelten Schläger, wobei eine Kolbenwand des Erregerkolbens das Führungsrohr berührt. Ein Pleuel ist an einem Ende mit einem Kolbenbolzen in dem Erregerkolben befestigt ist und mit einem anderen Ende mit dem Elektromotor gekoppelt ist. Ein Lager zum Lagern des Kolbenbolzens ist durch einen Kolbenboden des Erregerkolbens und eine in den Erregerkolben eingesetzte, dem Kolbenboden gegenüberliegende Verschlussplatte gebildet. Ein Drehverschluss ist durch eine in einer Drehrichtung um die Bewegungsachse verlaufende Nut in der Kolbenwand des Erregerkolbens und einem radial vorstehenden Flügel der Verschlussplatte gebildet ist. Ein Sperrhaken zum Verriegeln des Flügels entgegen der Drehrichtung kann in radialer Richtung zwischen einer verriegelnden Stellung und einer freigebenden Stellung verschwenkt werden, wobei der Sperrhaken in der freigebenden Stellung in radialer Richtung über die Außenabmessung der Kolbenwand ausgelenkt ist.

Die Verschlussplatte kann in den hohlen Erregerkolben eingesetzt und durch den Drehverschluss befestigt werden. Der Sperrhaken verhindert ein unerwünschtes Freidrehen der Verschlussplatte. Der Sperrhaken selbst ist durch das Führungsrohr gehemmt, das der Sperrhakens für die freigebende Stellung über die Kolbenwand hinausragen können muss.

Die nachfolgende Beschreibung erläutert die Erfindung anhand von exemplarischen Ausführungsformen und Figuren. In den Figuren zeigen:
- Fig. 1: einen Bohrhammer
- Fig. 2: einen Erregerkolben mit Pleuel in einem Längsschnitt
- Fig. 3: den Erregerkolben in einer perspektivischen Darstellung
- Fig. 4: den Erregerkolben von der Rückseite
- Fig. 5: eine Draufsicht auf die Vorderseite eine Verschlussplatte
- Fig. 6: einen Querschnitt in Ebene VI-VI durch den Erregerkolben und die unverriegelte Verschlussplatte
- Fig. 7: einen Querschnitt in der Ebene VI-VI durch den Erregerkolben und die verriegelte Verschlussplatte

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt als Beispiel einer meißelnden Handwerkzeugmaschine schematisch einen Bohrhammer **1.** Der Bohrhammer **1** hat einen Werkzeughalter **2,** in welchen ein Schaftende **3** eines Werkzeugs **4,** z.B. eines des Bohrers, eingesetzt und verriegelt werden kann. Einen primären Antrieb des Bohrhammers **1** bildet ein Elektromotor **5,** welcher ein Schlagwerk **6** und eine Abtriebswelle **7** antreibt. Ein Batteriepaket **8** oder eine Netzleitung versorgt den Elektromotor **5** mit Strom. Ein Anwender kann den Bohrhammer **1** mittels eines Handgriffs **9** führen und mittels eines Systemschalters **10** den Bohrhammer **1** in Betrieb nehmen. Im Betrieb dreht der Bohrhammer **1** den Bohrer **4** kontinuierlich um eine Arbeitsachse **11** und kann dabei den Bohrer **4** in Schlagrichtung **12** längs der Arbeitsachse **11** in einen Untergrund schlagen.

Das Schlagwerk **6** ist ein pneumatisches Schlagwerk **6.** Ein Erregerkolben **13** und ein Schläger **14** sind in einem Führungsrohr **15** in dem Schlagwerk **6** längs der Arbeitsachse **11** beweglich geführt. Der Erregerkolben **13** ist über einen Exzenter **16** oder einen Taumelfinger an den Elektromotor **5** angekoppelt und zu einer periodischen, linearen Bewegung gezwungen. Der Erregerkolben **13** bewegt sich auf einer von dem Führungsrohr **15** vorgegebenen Bewegungsachse **17,** welche vorzugsweise mit der Arbeitsachse **11** zusammenfällt. Ein Pleuel **18** verbindet den Exzenter **16** bzw. den Taumelfinger mit dem Erregerkolben **13.** Eine Luftfeder gebildet durch eine pneumatische Kammer **19** zwischen dem Erregerkolben **13** und dem Schläger **14** koppelt eine Bewegung des Schlägers **14** an die Bewegung des Erregerkolbens **13** an. Der Schläger **14** kann direkt auf ein hinteres Ende des Bohrers **4** aufschlagen oder mittelbar über einen im Wesentlichen ruhenden Döpper **20** einen Teil seines Impulses auf den Bohrer **4** übertragen. Das Schlagwerk **6** und vorzugsweise die weiteren Antriebskomponenten sind innerhalb eines Maschinengehäuses **21** angeordnet.

Eine Kolbenwand **22** des Erregerkolbens **13** ist im Wesentlichen zylindrisch und in ihrem Durchmesser **23** dem Führungsrohr **15** so angepasst, dass die Kolbenwand **22** an dem Führungsrohr **15** anliegt. Die Kolbenwand **22** gleitet an der Innenfläche des Führungsrohrs **15,** wodurch der Erregerkolben **13** parallel zu der Bewegungsachse **17** geführt wird. Ein Kolbenboden **24** des Erregerkolbens **13** ist senkrecht zu der Bewegungsachse **17** orientiert. Ein Durchmesser **23** des Kolbenbodens **24** bzw. der Kolbenwand **22** entspricht im Wesentlichen dem Innendurchmesser des Führungsrohrs **15,** um die pneumatische Kammer **19** durch den Kolbenboden **24** abzuschließen.

Der Erregerkolben **13** ist durch das Pleuel **18** an den Exzenter **16** angebunden. Eine Drehachse **25** des Exzenters **16** steht senkrecht auf der Bewegungsachse **17** des Schlagwerks **6.** Der Exzenter **16** hat beispielsweise einen Exzenterfinger **26,** der in ein Auge **27** an einem Ende des Pleuels **18** drehbar eingreift. Das Pleuel **18** hat an dem anderen Ende einen Kolbenbolzen **28.** Der Kolbenbolzen **28** ist innerhalb des Erregerkolbens **13** in einem Lager **29** befestigt, welches ein Verschwenken des Pleuels **18** um eine zu der Drehachse **25** parallele Schwenkachse **30** ermöglicht. Der Kolbenbolzen **28** ist dazu senkrecht zu der Bewegungsachse **17** orientiert. Der Kolbenbolzen **28** kann starr mit dem Pleuel **18** verbunden sein, insbesondere kann sich der Kolbenbolzen **28** gegenüber dem Kolbenbolzen **28** nicht um die Schwenkachse **30** drehen. Das Pleuel **18** und der Kolbenbolzen **28** sind vorzugsweise ein zusammenhängendes monolithisches Bauteil, welches beispielsweise aus demselben Kunststoff gefertigt ist. Das Pleuel **18** und der Kolbenbolzen **28** können beispielsweise in einem Spritzgussverfahren hergestellt sein. Monolithisch bedeutet, dass das Pleuel **18** und der Kolbenbolzen **28** untrennbar und ohne Fügezone miteinander verbunden sind. Alternativ kann das Pleuel ein zweites Auge aufweisen, in welches der Kolbenbolzen eingesetzt ist. Der Kolbenbolzen ist hierbei gegenüber dem Pleuel um die Schwenkachse drehbar.

Das Lager **29** für den Kolbenbolzen **28** ist innerhalb des Erregerkolbens **13** angeordnet (Fig. 2). Der Erregerkolben **13** ist im wesentlichen hohl (Fig. 3). Die Kolbenwand **22** und der Kolbenboden **24** umschließen einen Hohlraum **31,** welcher an der dem Kolbenboden **24** abgewandten Rückseite **32** offen ist. Der Kolbenbolzen **28** und das Pleuel **18** sind über die Rückseite **32** in den Erregerkolben **13** hineingesteckt. Der Kolbenbolzen **28** liegt an der Innenseite **33** des Kolbenbodens **24** an. Die Innenseite **33** weist eine erste Lagerschale **34** auf (Fig.4). Die erste Lagerschale **34** beinhaltet vorzugsweise zwei halbzylindrische Lagerflächen **35,** die entgegen die Schlagrichtung **12** weisen. Der Kolbenbolzen **28** liegt an der ersten Lagerschale **34,** d.h. z.B. an den halbzylindrischen Lagerflächen **35,** formschlüssig an. Der Kolbenbolzen **28** ist in die Schlagrichtung **12** an der ersten Lagerschale **34** abgestützt. Die teilweise in die Drehrichtungen um die Bewegungsachse **17** umgreifende Form der ersten Lagerschale **34** hemmt ferner ein Verdrehen des Kolbenbolzens **28** in die beiden Drehrichtungen um die Bewegungsachse **17.**

Das Lager **29** ist durch eine Verschlussplatte **36** abgeschlossen. Die Verschlussplatte **36** enthält eine zweite Lagerschale **37,** die der ersten Lagerschale **34** längs der Bewegungsachse **17** gegenüberliegt (Fig.5). Die zweite Lagerschale **37** liegt mit ihren Lagerflächen **38** in Schlagrichtung **12** an den zylindrischen Abschnitten des Kolbenbolzens **28** an. Die zweiten Lagerflächen **38** können eine teilzylindrische Form aufweisen, die formschlüssig an dem Kolbenbolzen **28** anliegen. Die beispielhaften Lagerflächen **38** entsprechen einem Viertel eines Zylinders. Die Lagerflächen **38** liegen jedoch nur in einer Drehrichtung um die Bewegungsachse **17** an dem Kolbenbolzen **28** an. In einer Ausgestaltung können die Lagerflächen **38** eben ausgebildet sein. Die Lagerflächen **38** der Verschlussplatte **36** sind geringen mechanischen Belastungen ausgesetzt, und können daher mit einer geringeren Kontaktfläche zu dem Kolbenbolzen **28** ausgebildet sein.

Die Verschlussplatte **36** kann längs der Bewegungsachse **17** in den Hohlraum **31** des Erregerkolbens **13** eingesetzt werden. Das Profil des Hohlraums **31** längs der Bewegungsachse **17** und das Profil der Verschlussplatte **36** längs der Bewegungsachse **17** sind vorzugsweise in Form und Größe gleich (Fig. 6). Das Profil ist die Projektion längs der Bewegungsachse **17** auf die dazu senkrechte Ebene. Die Verschlussplatte **36** gleitet weitgehend formschlüssig längs der Bewegungsachse **17** bis zu dem Kolbenboden **24,** d.h. bis anliegend an die erste Lagerschale **34,** in den Erregerkolben **13** hinein.

Die Verschlussplatte **36** bildet zusammen mit der Kolbenwand **22** einen Drehverschluss, welcher die Verschlussplatte **36** längs der Bewegungsachse **17** in dem Erregerkolben **13** fixiert. Die Verschlussplatte **36** hat einen zylindrischen Korpus **39** (angedeutet durch den gestrichelten Kreis) und zwei von dem Korpus radial vorstehende Flügel **40,** die der Verschlussplatte **36** eine nicht-rotationssymmetrische Gestalt verleihen. Die radiale Richtung bezieht sich durchgehend in der Beschreibung auf die Bewegungsachse **17** oder Längsachse des Erregerkolbens **13.** Die beiden Flügel **40** definieren die größte radiale Abmessung **41** der Verschlussplatte **36.** Die beispielhaften Flügel **40** sind diametral von der Bewegungsachse **17** angeordnet. Die Verschlussplatte **36** kann anstelle zweier auch eine andere Anzahl von Flügeln aufweisen. Die Flügel **40** können parallel zu dem Kolbenboden **24** ausgebildet oder etwas geneigt gegenüber dem Kolbenboden **24** ausgebildet sein.

Der Hohlraum **31** hat einen zylindrischen Kern **42** (angedeutet durch den gestrichelten Kreis) und zwei radial vorspringende Aussparungen **43,** die einen zu den Flügeln **40** komplementären, längs der Bewegungsachse **17** gleichbleibenden Querschnitt aufweisen. Die Kolbenwand **22** umschließt diesen Hohlraum **31.** Die Kolbenwand **22** hat zwei Nuten **44,** die parallel zu dem Kolbenboden **24** oder ggf. mit der Neigung der Flügel **40** gegenüber dem Kolbenboden **24** verlaufen (Fig. 7). Die Nuten **44** sind entgegen einer Drehrichtung **45** in die Aussparungen **43** geöffnet. Die Drehrichtung **45** bezieht sich in der Beschreibung durchgehend auf die Bewegungsachse **17** oder Längsachse des Erregerkolbens **13.** Die Nuten **44** sind in der Drehrichtung **45** versetzt zu den Aussparungen **43.** Die Nuten **44** können eine gleichbleibende Tiefe oder sich ändernde Tiefe entlang der Drehrichtung **45** aufweisen. Die Tiefe ist jedoch ausreichend bemessen, so dass ein radialer Abstand des Nutbodens von der Bewegungsachse **17** größer als die radiale Abmessung **41** der Verschlussplatte **36,** d.h. der Abstand der Flügel **40** von der Bewegungsachse **17** ist. Die Anzahl und Anordnung der Nuten **44** um die Bewegungsachse **17** entspricht der Anordnung der Flügel **40** um die Bewegungsachse **17.**

Die Verschlussplatte **36** wird soweit in den Erregerkolben **13** längs der Bewegungsachse **17** hineingeschoben, bis die Flügel **40** auf der gleichen Höhe wie die Nuten **44** sind. Danach kann die Verschlussplatte **36** um die Bewegungsachse **17** gedreht werden, wodurch die Flügel **40** in die Nuten **44** hineingleiten. Die Verschlussplatte **36** ist vorzugsweise um einen Drehwinkel zwischen 45 Grad und 90 Grad, beispielsweise wenigstens 60 Grad, beispielsweise höchstens 75 Grad, um die Bewegungsachse **17** drehbar. Der maximale Drehwinkel ist durch einen Anschlag **46** begrenzt, der beispielsweise durch die in Drehrichtung **45** geschlossene Nuten **44** oder einen Anschlag der Verschlussplatte 36 außerhalb der Nuten **44** erfolgt. Die Verschlussplatte **36** ist durch den Drehverschluss längs der Bewegungsachse **17** in dem Erregerkolben **13** fixiert. Die Flügel **40** liegen innerhalb der Nuten **44** an einer Anlagefläche **47** entgegen der Schlagrichtung **12** an. Die entgegen der Schlagrichtung **12** wirksamen Zugkräfte auf den Erregerkolben **13** werden über die Anlagefläche **47** eingeleitet. Der zwischen den beiden Lagerschalen **34, 37** eingeschlossene Kolbenbolzen **28** fixiert das Pleuel **18** in dem Erregerkolben **13.**

Ein Sperrhaken **48** ist in der Nut **44** vorgesehen. In seiner verriegelnden Stellung greift der Sperrhaken **48** in die Nut **44** ein und hemmt ein Drehen der Flügel **40** in der Nut **44.** Beim Drehen der Verschlussplatte **36** wird der Sperrhaken **48** durch den Flügel **40** in radialer Richtung nach Außen in seine freigebende Stellung ausgelenkt. Der Flügel **40** passiert den Sperrhaken **48** soweit, dass der Sperrhaken **48** nach dem Flügel **40** wieder in die verriegelnde Stellung zurückkehren kann. Der Flügel **40** ist in der Nut **44** zwischen dem Anschlag **46** und dem Sperrhaken **48** gefangen. Der beispielhafte Sperrhaken **48** ist an einem Federelement **49** aufgehängt, welches den Sperrhaken **48** in der verriegelnden Stellung treibt.

Die beispielhafte Nut **44** hat eine gleichbleibende Höhe **50,** d.h. Abmessung längs der Bewegungsachse **17.** Der Sperrhaken **48** hat eine geringere Höhe als die Nut **44.** Der beispielhafte Flügel **40** hat eine flächige Platte **51** und einen Höcker **52.** Die flächige Platte **51** kann in der Nut **44** an dem Sperrhaken **48** in Drehrichtung **45** vorbeigleiten, da sie längs der Bewegungsachse **17** nicht überlappen. Der Höcker **52** stößt an dem Sperrhaken **48** an. In der verriegelten Stellung der Verschlussplatte **36** ist der Höcker **52** zwischen dem Anschlag **46** und dem Sperrhaken **48** gefangen.

Die radialen Abmessungen der Flügel **40** und des Sperrhakens **48** sind derart bemessen, dass der Sperrhaken **48** für die freigebende Stellung über den Umfang der Kolbenwand **22** ausgelenkt sein muss. Ein radialer Abstand **53** des Sperrhaken **48** von der Bewegungsachse ist geringer als die radiale Abmessung **41** der Verschlussplatte **36** im Bereich des Flügels **40.** Der Außenradius, d.h. der halbe Durchmesser **23** der Kolbenwand **22** bzw. der Innenradius des Führungsrohrs **15,** ist geringer als die Summe des radialen Abstands des Flügels **40** zu der Bewegungsachse **17** und der radialen Abmessung des Sperrhakens **48.** Beim dem in das Führungsrohr **15** eingesetzten Erregerkolben **13** hemmt das Führungsrohr **15** ein Auslenken des Sperrhakens **48** bis in die freigebende Stellung. Die Verschlussplatte **36** ist sicher verriegelt.

Der Sperrhaken **48** kann als Teil der Kolbenwand **22** ausgebildet sein. Der Sperrhaken **48** ist ein in die Nut **44** vorstehender Dorn. Die Kolbenwand **22** ist umliegend um den Dorn soweit geschwächt, dass die Kolbenwand **22** beim Andrücken des Flügels **40** in radialer Richtung nachgibt. Bei dem beispielhaften Sperrhaken **48** ist die Kolbenwand **22** angrenzend an den Sperrhaken **48** geschlitzt. Jeweils ein Längsschlitz **54** verläuft parallel zu der Nut **44** in Schlagrichtung **12** oberhalb und unterhalb des Sperrhakens **48.** Ein Durchbruch **55** verläuft angrenzend zu dem Sperrhaken **48** parallel zu der Bewegungsachse **17** und verbindet die beiden Längsschlitze **54.** Der von den Längsschlitzen **54** eingefasste Abschnitt der Kolbenwand **22** bildet in der Ausgestaltung als Festkörpergelenk das Federelement **49,** welches sich bei der radialen Auslenkung in die freigebende Stellung des Sperrhakens **48** elastisch verhält. Die Schlitze **54** durchbrechen die Kolbenwand **22.**

Der Erregerkolben **13** weist eine umfängliche Rille **56** an der Außenseite der Kolbenwand **22** auf. Ein Dichtring **57** ist die Rille **56** eingelegt. Die Rille **56** überlappt längs der Bewegungsachse **17** mit dem Kolbenbolzen **28.**

## Patentansprüche

1. Handwerkzeugmaschine mit
einem Werkzeughalter (2) zum Haltern eines Werkzeugs (4),
einem Elektromotor (5),
einem pneumatischen Schlagwerk (6), das einen in einem Führungsrohr (15) längs einer Bewegungsachse (17) geführten Erregerkolben (13) und einen über eine pneumatische Kammer (19) an den Erregerkolben (13) angekoppelten Schläger (14) aufweist, wobei eine Kolbenwand (22) des Erregerkolbens (13) das Führungsrohr (15) berührt,
einem Pleuel (18), das an einem Ende mit einem Kolbenbolzen (28) in dem Erregerkolben (13) befestigt ist und mit einem anderen Ende mit dem Elektromotor (5) gekoppelt ist,
einem Lager (29) zum Lagern des Kolbenbolzens (28), das durch einen Kolbenboden (24) des Erregerkolbens (13) und eine in den Erregerkolben (13) eingesetzte, dem Kolbenboden (24) gegenüberliegende Verschlussplatte (36) gebildet ist,
einem Drehverschluss, der durch eine in einer Drehrichtung (45) um die Bewegungsachse (17) verlaufende Nut (44) in der Kolbenwand (22) des Erregerkolbens (13) und einem radial vorstehenden Flügel (40) der Verschlussplatte (36) gebildet ist, wobei der Flügel (40) in die Nut (44) eingreift, und
einem Sperrhaken (48) zum Verriegeln des Flügels (40) entgegen der Drehrichtung (45), wobei der Sperrhaken (48) in radialer Richtung zwischen einer verriegelnden Stellung und einer freigebenden Stellung verschwenkbar ist, wobei der Sperrhaken (48) in der freigebenden Stellung in radialer Richtung über die Außenabmessung (23) der Kolbenwand (22) ausgelenkt ist.

2. Handwerkzeugmaschine nach Anspruch 1, **dadurch gekennzeichnet, dass** in der verriegelnden Stellung der Sperrhaken (48) in die Nut (44) eingreift und vollständig innerhalb der Außenabmessungen (23) der Kolbenwand (22) liegt.

3. Handwerkzeugmaschine nach Anspruch 1 oder 2, **dadurch gekennzeichnet, dass** ein Abstand (53) des Sperrhakens (48) zur Bewegungsachse (17) geringer als eine radiale Abmessung (41) der Verschlussplatte (36) im Bereich des Flügels (40) ist.

4. Handwerkzeugmaschine nach einem der vorhergehenden Ansprüche, **dadurch gekennzeichnet, dass** der Sperrhaken (48) monolithisch als ein Abschnitt der Kolbenwand (22) ausgebildet ist.

5. Handwerkzeugmaschine nach Anspruch 4, **dadurch gekennzeichnet, dass** wenigstens ein zu der Nut (44) paralleler Längsschlitz (54) in der Kolbenwand (22) angrenzend an den Sperrhaken (48) ausgebildet ist.

6. Handwerkzeugmaschine nach Anspruch 5, **dadurch gekennzeichnet, dass** der Schlitz (55) die Kolbenwand (22) durchbricht.

7. Handwerkzeugmaschine nach einem der vorhergehenden Ansprüche, **dadurch gekennzeichnet, dass** der Sperrhaken (48) ein Federelement (49) aufweist, das den Sperrhaken (48) in die verriegelnde Stellung treibt.

8. Handwerkzeugmaschine nach einem der vorhergehenden Ansprüche, **dadurch gekennzeichnet, dass** der Kolbenboden (24) eine erste Lagerschale (34) aufweist, an der der Kolbenbolzen (28) in Schlagrichtung (12) anliegt, und dass die Verschlussplatte (36) eine zweite Lagerschale (37) aufweist, an der der Kolbenbolzen (28) entgegen der Schlagrichtung (12) anliegt.

9. Handwerkzeugmaschine nach einem der vorhergehenden Ansprüche, **dadurch gekennzeichnet, dass** der Flügel (40) einen flache Platte (51) und einen gegenüber der Platte (51) längs der Bewegungsachse (17) erhabenen Höcker (52) aufweist, wobei die flache Platte (51) entgegen der Schlagrichtung (12) an der Nut (44) anliegt.
